# EUROPÄISCHE PATENTANMELDUNG

(11) **EP 2 202 126 A2**
(43) Veröffentlichungstag der Anmeldung: **30.06.2010**
(21) Anmeldenummer: 09176453.0
(22) Anmeldetag: 19.11.2009
(51) Int. Cl.: B61D 35/00

(54) **Vakuumtoiletten-Einrichtung für einen Eisenbahnwagen**

(30) Priorität: 23.12.2008 DE 102008064586
(71) Anmelder: Siemens Aktiengesellschaft, 80333 München (DE)
(72) Erfinder: van Lieshout, Sander, 47918, Tönisvorst (DE)

(57) **Zusammenfassung**

Die Erfindung bezieht sich auf eine Vakuumtoiletten-Einrichtung für einen Eisenbahnwagen eines Schienenfahrzeuges. Um eine solche Einrichtung kostengünstig herstellen zu können, sind die beiden WC-Kabinen (1, 2) an eine gemeinsame Vakuumeinheit (3) angeschlossen.

## Beschreibung

Die Erfindung bezieht sich auf eine Vakuumtoiletten-Einrichtung mit zwei WC-Kabinen für einen Eisenbahnwagen.

Es ist bekannt, in einem zur Personenbeförderung dienenden Eisenbahnwagen zwei WC-Kabinen einzubauen, um den Bedürfnissen der Reisenden gerecht zu werden. Dabei wird immer eine komplett getrennte Vakuumeinheit für jede WC-Kabine vorgesehen. Jede Vakuumeinheit weist einen Zwischenbehälter auf, der über eine Absaugleitung mit einem Einlass-Ventil an eine WC-Schüssel der WC-Kabine angeschlossen ist. Auch ein Wasseranschluss, ein Druckanschluss, ein elektrischer Anschluss und ein Abwasseranschluss sind für die Vakuum-Einheit jeder WC-Kabine vorgesehen.

Der Erfindung liegt die Aufgabe zugrunde, eine Vakuumtoiletten-Einrichtung mit zwei WC-Kabinen für einen Eisenbahnwagen vorzuschlagen, die sich vergleichsweise kostengünstig herstellen lässt.

Zur Lösung dieser Aufgabe sind bei einer Vakuumtoiletten-Einrichtung der eingangs angegebenen Art erfindungsgemäß die beiden WC-Kabinen an eine gemeinsame Vakuumeinheit angeschlossen.

Ein wesentlicher Vorteil der erfindungsgemäßen Vakuumtoiletten-Einrichtung ist darin zu sehen, dass für zwei WC-Kabinen nur eine gemeinsame Vakuumeinheit erforderlich ist, was die Herstellungskosten erheblich reduziert.

Besonders vorteilhaft ist es dabei, wenn die beiden WC-Kabinen nahe zueinander angeordnet sind, weil dann nur relativ kurze Leitungen zwischen der gemeinsamen Vakuumeinheit und den beiden WC-Kabinen erforderlich sind.

In vorteilhafter Weise weist bei der erfindungsgemäßen Vakuumtoiletten-Einrichtung die gemeinsame Vakuumeinheit einen einzigen Zwischenbehälter auf, der über jeweils eine Absaugleitung mit einem Einlass-Ventil an die WC-Schüsseln der beiden WC-Kabinen angeschlossen ist.

Ferner wird es als vorteilhaft angesehen, wenn von der gemeinsamen Vakuumeinheit jeweils eine Spülleitung zu den WC-Schüsseln führt.

Die gemeinsame Vakuumeinheit ermöglicht es in vorteilhafter Weise darüber hinaus, sie mit einem einzigen Wasseranschluss, einem einzigen Abwasseranschluss, einem einzigen Druckanschluss und einem einzigen elektrischen Anschluss auszustatten.

Zur weiteren Erläuterung der Erfindung ist in der Figur ein Ausführungsbeispiel der erfindungsgemäßen Vakuumtoiletten-Einrichtung dargestellt.

Wie die Figur im Einzelnen zeigt, besteht die erfindungsgemäße Vakuumtoiletten-Einrichtung aus einer ersten WC-Kabine 1, einer weiteren WC-Kabine 2 und einer Vakuumeinheit 3, die räumlich zwischen den beiden WC-Kabinen 1 und 2 unter Bildung einer kompakten Vakuumtoiletten-Einrichtung angeordnet ist, um mit kurzen Leitungen auszukommen. Es ist aber prinzipiell auch möglich, die Vakuumeinheit 3 unterhalb einer der WC-Kabinen 1 oder 2 oder unter beiden WC-Kabinen anzuordnen.

Jede WC-Kabine 1 bzw. 2 ist mit jeweils einer WC-Schüssel 4 bzw. 5 ausgerüstet, die über jeweils eine Absaugleitung 6 bzw. 7 mit jeweils einem Einlass-Ventil 8 bzw. 9 mit einem in der Figur nur schematisch dargestellten Zwischenbehälter 10 verbunden sind. Der Zwischenbehälter 10 ist außerdem über ein Einlass-Ventil 11 mit einem Abwasseranschluss 12 verbunden.

In der Figur nur schematisch ist darüber hinaus dargestellt, dass von der Vakuumeinheit 3 Spülleitungen 13 und 14 zu den jeweiligen WC-Schüsseln 4 bzw. 5 abgehen.

## Patentansprüche

1. Vakuumtoiletten-Einrichtung mit zwei WC-Kabinen (1, 2) für einen Eisenbahnwagen eines Schienenfahrzeuges,
**dadurch gekennzeichnet, dass**
die beiden WC-Kabinen (1, 2) an eine gemeinsame Vakuumeinheit (3) angeschlossen sind.

2. Vakuumtoiletten-Einrichtung nach Anspruch 1,
**dadurch gekennzeichnet, dass**
die beiden WC-Kabinen (1, 2) nahe zueinander angeordnet sind.

3. Vakuumtoiletten-Einrichtung nach Anspruch 1 oder 2,
**dadurch gekennzeichnet, dass**
die gemeinsame Vakuumeinheit (3) einen einzigen Zwischenbehälter (10) aufweist, der über jeweils eine Absaugleitung (6, 7) mit einem Einlass-Ventil (8, 9) an die WC-Schüsseln (4, 5) der beiden WC-Kabinen (1, 2) angeschlossen ist.

4. Vakuumtoiletten-Einrichtung nach einem der vorangehenden Ansprüche,
**dadurch gekennzeichnet, dass**
von der Vakuumeinheit (3) jeweils eine Spülleitung (13, 14) zu den WC-Schüsseln (4, 5) führt.

5. Vakuumtoiletten-Einrichtung nach einem der vorangehenden Ansprüche,
**dadurch gekennzeichnet, dass**
die Vakuumeinheit (3) einen einzigen Wasseranschluss, einen einzigen Abwasseranschluss (12), einen einzigen Druckanschluss und einen einzigen elektrischen Anschluss aufweist.
